# EUROPÄISCHE PATENTSCHRIFT

(11) **EP 0 517 878 B1**
(45) Veröffentlichungstag und Bekanntmachung des Hinweises auf die Patenterteilung: **15.11.1995**
(21) Anmeldenummer: 92901842.2
(22) Anmeldetag: 21.12.1991
(51) Int. Cl.: F21M 3/08

(54) **SCHEINWERFER FÜR KRAFTFAHRZEUGE**
HEADLAMP FOR MOTOR VEHICLES
PROJECTEUR POUR VEHICULES A MOTEUR

(30) Priorität: 09.01.1991 DE 4100411
(43) Veröffentlichungstag der Anmeldung: 16.12.1992
(73) Patentinhaber: ROBERT BOSCH GMBH, 70442 Stuttgart (DE)
(72) Erfinder: HOGREFE, Henning, D-7016 Gerlingen (DE)
(86) Internationale Anmeldenummer: DE9101004
(87) Internationale Veröffentlichungsnummer: WO9212379

(56) Entgegenhaltungen:
- FR-A- 2 528 537
- GB-A- 178 388
- GB-A- 440 293
- GB-A- 2 138 930

## Beschreibung

Die Erfindung betrifft einen Scheinwerfer für Kraftfahrzeuge nach der Gattung des Anspruchs 1.

Ein solcher Scheinwerfer ist durch die GB-A-2 138 930 bekannt. Dieser Scheinwerfer weist einen Reflektor auf mit einem Hauptbereich mit paraboloider Form und mit Teilbereichen mit ellipsoider Form. Die Lichtaustrittsöffnung des Reflektors ist mit einer Lichtscheibe abgedeckt, die bereichsweise mit optischen Elementen versehen ist. Auf der Mittelachse des Reflektors ist ein Leuchtkörper angeordnet. Die Teilbereiche des Reflektors mit ellipsoider Form sind ausgehend vom Zentrum des Reflektors in seitlichen Bereichen angeordnet und diese weisen einen ersten Brennpunkt im Bereich des Leuchtkörpers auf und einen zweiten Brennpunkt im Zentrum der Lichtscheibe auf. Die Lichtscheibe weist optische Elemente auf, ist jedoch in ihrem Zentrum glatt ausgebildet und weist dort keine optischen Elemente auf. Durch diese Ausbildung des Scheinwerfers soll verhindert werden, daß bei einer stark geneigt angeordneten Lichtscheibe das von den Teilbereichen des Reflektors reflektierte Licht beim Durchtritt durch die Lichtscheibe in unerwünschter Weise in vertikaler Richtung abgelenkt wird. Die den Bereich vor dem Kraftfahrzeug beleuchtende Lichtverteilung wird erzeugt, indem das vom paraboloiden Hauptbereich des Reflektors parallel zur optischen Achse des Reflektors reflektierte Licht durch die optischen Elemente der Lichtscheibe abgelenkt wird. Hierzu sind stark wirksame optische Elemente erforderlich.

Durch die DE-PS 753 691 ist außerdem ein Scheinwerfer bekannt, der einen zentralen Bereich und einen peripheren Bereich mit unterschiedlich geformten Reflexionsflächen aufweist. Auf der optischen Achse des Reflektors ist ein Leuchtkörper angeordnet. Am Übergang zwischen dem zentralen Bereich und dem peripheren Bereich des Reflektors ist eine Diskontinuität in Form eines Knicks vorhanden.

Durch die DE-OS 36 09 659 ist ein Fernlichtscheinwerfer für Kraftfahrzeuge bekannt. Dieser Scheinwerfer weist einen Reflektor in Form eines Rotationsparaboloids auf, auf dessen optischer Achse ein Leuchtkörper angeordnet ist. Der Reflektor erzeugt ein paralleles Lichtbündel mit einem ausgeprägten Maximum im Zentrum der Lichtverteilung, jedoch mit geringer Streuung. Zur Formung einer für das Fernlicht erwünschten Lichtverteilung mit einer hohen Lichtstärke im Zentrum der Lichtverteilung und einer horizontalen Streuung ist eine Streuscheibe vorgesehen, mit optischen Elementen, durch die die vom Reflektor reflektierten Lichtstrahlen in der erforderlichen Richtung und Stärke abgelenkt werden. Nachteilig bei der Streuscheibe ist jedoch, daß diese nicht stark geneigt angeordnet werden kann, wie dies bei Kraftfahrzeugen zur Erzielung eines geringen Luftwiderstands gewünscht ist, da die Lichtstrahlen sonst durch die optischen Elemente in unerwünschter Weise auch vertikal abgelenkt werden. Außerdem ist die Streuscheibe mit den optischen Elementen aufwendig in der Herstellung.

### Vorteile der Erfindung

Der erfindungsgemäße Scheinwerfer mit den kennzeichnenden Merkmalen des Anspruchs 1 hat demgegenüber den Vorteil, daß bereits durch den Reflektor die erwünschte Lichtverteilung erzeugt wird, mit einem horizontal gestreuten Lichtbündel und einer hohen maximalen Lichtstärke im Zentrum der Lichtverteilung, so daß die Lichtscheibe keine optischen Elemente aufzuweisen braucht.

Vorteilhafte Ausgestaltungen und Weiterbildungen der Erfindung sind in den Unteransprüchen gekennzeichnet.

### Zeichnung

Zwei Ausführungsbeispiele der Erfindung sind in der Zeichnung dargestellt und in der nachfolgenden Beschreibung näher erläutert. Es zeigen Figur 1 ein erstes Ausführungsbeispiel des Scheinwerfers im horizontalen Mittelschnitt, Figur 2 den Scheinwerfer von Figur 1 im vertikalen Mittelschnitt, Figur 3 eine Vorderansicht des Reflektors des Scheinwerfers von Figur 1, Figur 4 die vom Reflektor erzeugte Lichtverteilung und Figur 5 ein zweites Ausführungsbeispiel eines Scheinwerfers im horizontalen Mittelschnitt.

### Beschreibung der Ausführungsbeispiele

Ein in den Figuren 1 bis 3 dargestellter Fernlichtscheinwerfer für Kraftfahrzeuge weist einen Reflektor 10 aus Kunststoff auf, mit einer in der horizontalen Mittelebene 11 liegenden Mittelachse 12, die zugleich die optische Achse des Reflektors 10 ist und auf der als Leuchtkörper eine Glühwendel 13 einer nicht dargestellten Glühlampe angeordnet ist. Die Glühwendel 13 ist eine sich entlang der optischen Achse 12 erstreckende Axialwendel. Als Leuchtkörper kann jedoch auch der Lichtbogen einer Gasentladungslampe dienen. Die Lichtaustrittsöffnung des Reflektors 10 ist durch eine bezüglich der Vertikalen geneigt angeordnete Lichtscheibe 14 abgedeckt. Die Lichtscheibe 14 kann außerdem auch horizontal geschwenkt angeordnet sein.

Der Reflektor 10 ist in einen zentralen Bereich 16 und einen peripheren Bereich 17 unterteilt. Der zentrale Bereich 16 weist eine Öffnung 20 zum Einsetzen der Lichtquelle auf. Der periphere Bereich 17 schließt sich in Lichtaustrittsrichtung und in radialer Richtung an den zentralen Bereich 16 an. Die Reflexionsfläche des zentralen Bereichs 16 enthält im horizontalen Mittelschnitt, wie in Figur 1 dargestellt, als Schnittkurve eine Hyperbel 18. Die Reflexionsfläche des peripheren Bereichs 17 enthält im horizontalen Mittelschnitt als Schnittkurve eine Parabel 19. Am Übergang zwischen der Hyperbel 18 und der Parabel 19 ist ein Knick 21 gebildet. Der erste Brennpunkt F_{H} der Hyperbel 18 und der Brennpunkt F_{P} der Parabel 19 liegen am gleichen Ort, etwa in der Mitte der Glühwendel 13. Im vertikalen Mittelschnitt enthält die Reflexionsfläche des zentralen Bereichs, wie in Figur 2 dargestellt, als Schnittkurve eine Parabel 22, die nicht mit der Parabel 19 identisch ist. Die Reflexionsfläche des peripheren Bereichs 17 enthält im vertikalen Mittelschnitt als Schnittkurve eine Parabel 23, die mit der Parabel 19 im horizontalen Mittelschnitt identisch ist, so daß die Reflexionsfläche des peripheren Bereichs durch ein Rotationsparaboloid gebildet ist. Am Übergang zwischen der Parabel 22 des zentralen Bereichs 16 und der Parabel 23 des peripheren Bereichs 17 ist als Diskontinuität eine radiale Stufe 24 gebildet. Die Brennpunkte F_{P} der Parabeln 22 und 23 liegen am gleichen Ort wie die Brennpunkte der Schnittkurven im horizontalen Mittelschnitt, etwa in der Mitte der Glühwendel 13. Die Parabeln 22 und 23 weisen unterschiedliche Brennweiten auf. Beim Übergang vom vertikalen Mittelschnitt zum horizontalen Mittelschnitt gehen die sich in axialen Längsschnitten durch den zentralen Bereich 16 ergebenden Schnittkurven von der Parabel 22 kontinuierlich über in die Hyperbel 18. Dabei wird die im vertikalen Mittelschnitt vorhandene Stufe 24 immer weniger ausgeprägt und im horizontalen Mittelschnitt ist nur noch der Knick 21 oder eine geringere Stufe vorhanden.

Der periphere Bereich 17 des Reflektors kann an seinem oberen und unteren Randbereich durch horizontale, ebene Flächen 26 begrenzt sein, so daß sich die Parabel 23 im vertikalen Mittelschnitt nicht bis zum Vorderrand 27 des Reflektors erstreckt.

In Figur 4 ist die vom Reflektor 10 auf einem senkrecht zur optischen Achse 12 angeordneten Meßschirm gelieferte Lichtverteilung anhand mehrere Isoluxlinien 28 bis 31 dargestellt, die Linien gleicher Lichtstärkewerte von 0.1, 1, 10 und 100 Lux darstellen. Die Lichtverteilung weist eine große horizontale Breite und ein ausgeprägtes Maximum im Zentrum mit hohen Lichtstärkewerten auf. Die Breite der Lichtverteilung wird durch vom zentralen Bereich 16 des Reflektors 10 reflektierte große Abbildungen der Glühwendel 13 erreicht. Durch die Ausbildung des zentralen Bereichs 16 mit der Hyperbel im horizontalen Mittelschnitt wird ein horizontal gestreutes Lichtbündel erzeugt, das die Breite der Lichtverteilung bestimmt und nur einen geringen Anteil zur maximalen Lichtstärke im Zentrum der Lichtverteilung liefert. Durch den peripheren Bereich 17 des Reflektors 10 werden kleine Abbildungen der Glühwendel 13 in das Zentrum der Lichtverteilung reflektiert, so daß dort die erwünschten hohen Lichtstärkewerte entstehen.

Bei einer nicht dargestellten Variante kann die Parabel 23 im vertikalen Mittelschnitt des peripheren Bereichs auch von der Parabel 19 im horizontalen Mittelschnitt verschieden sein, wobei dann die Reflexionsfläche des peripheren Bereichs 17 durch ein allgemeines Paraboloid gebildet ist. Außerdem kann die Reflexionsfläche des peripheren Bereichs 17 so ausgebildet werden, daß die Schnittkurven im horizontalen und vertikalen Mittelschnitt keine reinen Parabeln sind, sondern deren Gleichungen sich von der Gleichung einer Parabel beispielsweise durch Korrekturfaktoren unterscheiden. Im übrigen kann die Reflexionsfläche des zentralen Bereichs 16 im horizontalen Mittelschnitt anstelle der Hyperbel 18 als Schnittkurve auch eine Ellipse enthalten, wodurch ebenfalls ein horizontal gestreutes Lichtbündel vom zentralen Bereich erzeugt wird. Außerdem kann umgekehrt wie beim vorstehenden Ausführungsbeispiel der zentrale Bereich des Reflektors so ausgebildet sein, daß dieser Licht in das Zentrum der Lichtverteilung reflektiert und der periphere Bereich so ausgebildet sein, daß dieser Licht in einem horizontal gestreuten Lichtbündel reflektiert.

Bei einem in Figur 5 im horizontalen Mittelschnitt dargestellten zweiten Ausführungsbeispiel des Scheinwerfers ist der periphere Bereich des Reflektors wie beim ersten Ausführungsbeispiel beschrieben ausgebildet. Der zentrale Bereich 116 ist abweichend vom ersten Ausführungsbeispiel in zwei sich in der vertikalen Mittelebene 36 stoßende Hälften 37 und 38 geteilt. Die optischen Achsen 39 und 40 der beiden Hälften erstrecken sich in der horizontalen Mittelebene 11 zueinander geschwenkt. Die optischen Achsen 39, 40 können auch parallel zueinander verschoben angeordnet werden. Die Hälften 37, 38 weisen Reflexionsflächen auf, die in vertikalen Axialschnitten durch die jeweilige optische Achse 39, 40 jeweils eine Parabel enthalten. Im jeweiligen horizontalen Axialschnitt enthalten die Reflexionsflächen der Hälften 37, 38 jeweils eine Ellipse 43. Die Brennpunkte F_{PL}, F_{PR} der Parabeln sowie die ersten Brennpunkte F_{EL}, F_{ER} der Ellipsen 43 fallen für jeweils eine Hälfte zusammen und liegen auf der jeweiligen optischen Achse 39, 40 auf einer Senkrechten zur Mittelachse 12 durch die Mitte der Glühwendel 13. Die zweiten Brennpunkte F′_{EL}, F′_{ER} der Ellipsen 43 liegen in Lichtaustrittsrichtung auf der jeweiligen optischen Achse 39, 40. Beim Übergang vom horizontalen Axialschnitt zum vertikalen Axialschnitt 'wandern' die zweiten Brennpunkte F′_{EL}, F′_{ER} der Ellipsen 43 zur Lage der zweiten Brennpunkte der Parabeln im Unendlichen. Im horizontalen Mittelschnitt ist zwischen dem zentralen Bereich 116 und dem peripheren Bereich 17 ein Knick 21 oder eine kleine Stufe gebildet. Im vertikalen Mittelschnitt ist wie bei dem in Figur 2 dargestellten Reflektor eine Stufe gebildet. Auch bei dieser Ausbildung des zentralen Bereichs 116 wird durch diesen ein horizontal gestreutes Lichtbündel erzeugt.

## Patentansprüche

1. Scheinwerfer für Kraftfahrzeuge, insbesondere Fernlichtscheinwerfer, mit einem Reflektor (10), der einen zentralen Bereich (16) und einen peripheren Bereich (17) mit unterschiedlichen Reflexionsflächen aufweist, an deren Übergang eine Diskontinuität (21,24) vorhanden ist, mit einer die Lichtaustrittsöffnung des Reflektors (10) abdeckenden Lichtscheibe (14) und mit einem auf der Mittelachse (12) des Reflektors (10) angeordneten Leuchtkörper (13), wobei von einem Bereich (16,17) des Reflektors (10) Abbildungen des Leuchtkörpers (13) horizontal gestreut reflektiert werden und daß die horizontal gestreuten Abbildungen des Leuchtkörpers (13) zu der vom Reflektor (10) erzeugten Lichtverteilung ein horizontal gestreutes Lichtbündel beitragen, dadurch gekennzeichnet, daß durch den anderen Bereich (16,17) des Reflektors (10) Abbildungen des Leuchtkörpers (13) in das Zentrum der vom Reflektor (10) erzeugten Lichtverteilung reflektiert werden und daß mit der vom Reflektor (10) erzeugten Lichtverteilung der Bereich vor dem Kraftfahrzeug beleuchtet wird.

2. Scheinwerfer nach Anspruch 1, dadurch gekennzeichnet, daß der zentrale Bereich (16) die Abbildungen des Leuchtkörpers (13) gestreut reflektiert und der periphere Bereich (17) die Abbildungen des Leuchtkörpers (13) in das Zentrum der Lichtverteilung reflektiert.

3. Scheinwerfer nach Anspruch 2, dadurch gekennzeichnet, daß die Reflexionsfläche des zentralen Bereichs (16) im vertikalen Mittelschnitt als Schnittkurve eine Parabel (19) enthält.

4. Scheinwerfer nach Anspruch 2, dadurch gekennzeichnet, daß die Reflexionsfläche des zentralen Bereichs (16) im horizontalen Längsschnitt als Schnittkurve eine Hyperbel (18) oder eine hyperbelähnliche Kurve enthält.

5. Scheinwerfer nach Anspruch 2, dadurch gekennzeichnet, daß die Reflexionsfläche des zentralen Bereichs (16) im horizontalen Längsschnitt als Schnittkurve eine Ellipse oder eine ellipsenähnliche Kurve enthält.

6. Scheinwerfer nach Anspruch 2, dadurch gekennzeichnet, daß der zentrale Bereich (16) in zwei sich in der vertikalen Mittelebene (36) des Reflektors (10) stoßende Hälften (37, 38) unterteilt ist, wobei sich die optischen Achsen (39, 40) der beiden Hälften in der horizontalen Mittelebene (11) voneinander abweichend erstrecken.

7. Scheinwerfer nach einem der vorstehenden Ansprüche, dadurch gekennzeichnet, daß die Reflexionsfläche des peripheren Bereichs (17) in axialen Längsschnitten als Schnittkurven Parabeln (22, 23) oder parabelähnliche Kurven enthält.

## Claims

1. Headlamp for motor vehicles, in particular main beam headlamp, having a reflector (10) which has a central region (16) and a peripheral region (17) with different reflective surfaces, at whose transition there is a discontinuity (21, 24), having a lamp glass (14) covering the light exit opening of the reflector (10), and having an illuminating body (13) arranged on the central axis (12) of the reflector (10), images of the illuminating body (13) being reflected from a region (16, 17) of the reflector (10), scattering horizontally, and the horizontally scattered images of the illuminating body (13) contributing a horizontally scattered bundle of light to the light distribution generated by the reflector (10), characterized in that images of the illuminating body (13) are reflected, by the other region (16, 17) of the reflector (10), into the centre of the light distribution produced by the reflector (10), and in that the region in front of the motor vehicle is illuminated with the light distribution generated by the reflector (10).

2. Headlamp according to Claim 1, characterized in that the central region (16) reflects the images of the illuminating body (13) in a scattered manner and the peripheral region (17) reflects the images of the illuminating body (17) into the centre of the light distribution.

3. Headlamp according to Claim 2, characterized in that the reflective surface of the central region (16) contains, in the vertical central section, a parabola (19) as curve of intersection.

4. Headlamp according to Claim 2, characterized in that the reflective surface of the central region (16) contains, in the horizontal longitudinal section, a hyperbola (18) or a hyperbola-like curve as curve of intersection.

5. Headlamp according to Claim 2, characterized in that the reflective surface of the central region (16) contains, in the horizontal longitudinal section, an ellipse or an ellipse-like curve as curve of intersection.

6. Headlamp according to Claim 2, characterized in that the central region (16) is subdivided into two halves (37, 38) which abut in the vertical central plane (36) of the reflector (10), the optical axes (39, 40) of the two halves extending deviating from each other in the horizontal central plane (11).

7. Headlamp according to one of the previous claims, characterized in that the reflective surface of the peripheral region (17) contains, in axial longitudinal sections, parabolas (22, 23) or parabola-like curves as curves of intersection.

## Revendications

1. Projecteur pour véhicules à moteur, notamment projecteur de lumière à grande portée, avec un réflecteur (10), qui comporte une zone centrale (16) et une zone périphérique (17) avec des surfaces réfléchissantes différentes, à la transition desquelles existe une discontinuité (21, 24), avec une vitre transparente (14) recouvrant l'ouverture de sortie de la lumière du réflecteur (10) et avec un luminaire (13) disposé sur l'axe médian (12) du réflecteur (10), tandis qu'à partir d'une zone (16, 17) du réflecteur, des images du luminaire (13) sont réfléchies en étant dispersées horizontalement, et que les images dispersées horizontalement du luminaire (13) apportent à la répartition de la lumière produite par le réflecteur (10) un faisceau de lumière dispersé horizontalement, projecteur caractérisé en ce que par l'autre zone (16, 17) du réflecteur (10), des images du luminaire (13) sont réfléchies dans le centre de la répartition de lumière produite par le réflecteur (10), et en ce que avec cette répartition de lumière produite par le réflecteur (10), la zone en avant du véhicule automobile est éclairée.

2. Projecteur selon la revendication 1, caractérisé en ce que la zone centrale (16) réfléchit les images du luminaire (13) en les dispersant, tandis que la zone périphérique (17) réfléchit les images du luminaire (13) dans le centre de la répartition de la lumière.

3. Projecteur selon la revendication 2, caractérisé en ce que la surface réfléchissante de la zone centrale (16) comprend, en section médiane verticale, une parabole (19) comme courbe de section.

4. Projecteur selon la revendication 2, caractérisé en ce que la surface réfléchissante de la zone centrale (16) comprend en coupe longitudinale horizontale, comme courbe de section, une hyperbole (18) ou bien une courbe analogue à une hyperbole.

5. Projecteur selon la revendication 2, caractérisé en ce que la surface réfléchissante de la zone centrale (16) comprend en coupe longitudinale horizontale, comme courbe de section, une ellipse ou bien une courbe analogue à une ellipse.

6. Projecteur selon la revendication 2, caractérisé en ce que la zone centrale (16) est subdivisée en deux moitiés (37, 38) se rencontrant dans le plan médian vertical (36) du réflecteur (10), tandis que les axes optiques (39, 40) des deux moitiés s'étendent dans le plan médian horizontal (11) en s'écartant l'un de l'autre.

7. Projecteur selon une des précédentes revendications, caractérisé en ce que la surface réfléchissante de la zone périphérique (17) comprend en coupes longitudinales axiales, comme courbes de section, des paraboles (22, 23) ou bien des courbes analogues à des paraboles.
